# EUROPÄISCHE PATENTANMELDUNG

(11) **EP 0 285 743 A2**
(43) Veröffentlichungstag der Anmeldung: **12.10.1988**
(21) Anmeldenummer: 88100257.0
(22) Anmeldetag: 11.01.1988
(51) Int. Cl.: H01Q 21/10, H01Q 11/16

(54) **Kolineare Reihe von Halbwellendipolen mit Viertelwellendipolen an beiden Enden**

(30) Priorität: 12.03.1987 BG 78857/87
(71) Anmelder: NPP "MIRTA", Sofia (BG)
(72) Erfinder: Stamov Tabakov, Mirtcho, Dipl.-Ing., Sofia (BG); Krestev Nedyalkov, Nedyalko, Dipl.-Ing., Sofia (BG); Tzankov Stefanov, Stefan, Sofia (BG)
(74) Vertreter: Ebbinghaus, Dieter, Dipl.-Ing.

(57) **Zusammenfassung**

Die Empfangs- und Sendeantenne besteht aus kolinear angeordneten Dipolen 2, 3. Auf der Seite der End-Halbwellendipole 2₁, 3ₙ sind je ein Viertelwellendipol 6, 7 angebracht. Die Dipole wechseln sich mit einer Phasenverschiebung mit kapazitivem und induktivem Charakter von 60 bis 120° el. ab. Die Herausführungen sind asymmetrisch vom freien Ende des einen End-Halbwellendipols 2 und vom benachbarten Ende des benachbarten Viertelwellendipols 6 herausgeführt.

## Beschreibung

Die Erfindung betrifft eine Antenne zum Empfangen und Übertragen bzw. Senden elektromagnetischer Energie.

Es ist eine Antenne mit wenigstens zwei Halbwellendipolen bekannt, die nebeneinander auf einer Achse angeordnet sind. Alle zwei nebeneinander (benachbart) angeordneten Halbwellendipole sind mit den Herausführungen eines induktiv phasendrehenden Stromkreises mit einer Phasenverschiebung von 180° el. verbunden, deren Abstand λ/8 beträgt. Das freie Ende eines der End-Halbwellendipole ist die aktive Herausführung der Antenne (Karl Rothammel: "Antennen-Handbuch", Sofia, 1977).

Ein Nachteil der bekannten Antenne besteht in ihrer geringen Wirksamkeit, welche in ihrem ungenügenden Verstärkungsfaktor besteht.

Der Erfindung liegt die Aufgabe zugrunde, eine Antenne mit einem erhöhten Verstärkungsfaktor zu schaffen.

Diese Aufgabe wird erfindungsgemäß durch eine Antenne gelöst, die n Paare von Halbwellendipolen enthält, die auf einer Achse angeordnet sind. Die Halbwellendipole jedes Paars sind über einen entsprechenden phasendrehenden Strom kreis mit induktivem Charakter miteinander verbunden. Die aktive Herausführung der Antenne ist vom freien Ende des einen der End-Halbwellendipole herausgeführt. Auf der Seite der End-Halbwellendipole ist auf derselben Achse je ein Viertelwellendipol angeordnet, wobei die passive Herausführung der Antenne vom Ende des der aktiven Herausführung benachbarten Viertelwellendipols herausgeführt ist. Die Verbindung zwischen den Paaren von Halbwellendipolen und zwischen den End-Halbwellendipolen und deren entsprechenden Viertelwellendipolen ist kapazitiv, wobei die Phasenverschiebung mit induktivem Charakter und die Phasenverschiebung mit kapazitivem Charakter 60 bis 120° el. beträgt.

Die Vorteile der erfindungsgemäßen Antenne bestehen in ihrer erhöhten Wirksamkeit, d. h. im höheren Verstärkungsfaktor und im erhöhten Ausnutzungsfaktor der Antennenoberfläche.

Bevorzugte Weiterbildungen der erfindungsgemäßen Antenne sind Gegenstand der Patentansprüche 2 und 3.

Die Erfindung wird anhand der in der Zeichnung gezeigten Ausführungsbeispiele erläutert. Es zeigen:
Fig. 1 eine prinzipielle Ausführungsform der Antenne mit n Paaren von Halbwellendipolen und
Fig. 2 eine Ausführungsform der Antenne mit einem Paar von Halbwellendipolen.

Die Antenne gemäß Fig. 1 besteht aus n auf einer Achse 0-0 angeordneten Paaren 1₁, 1₂, ..., 1ₙ Halbwellendipolen 2₁-3₁, 2₂-3₂, ..., 2ₙ-3ₙ. Die Halbwellendipole 2₁-3₁, 2₂-3₂, ..., 2ₙ-3ₙ sind an ihren einander zugewandten Enden an jeweils einen induktiv phasendrehenden Stromkreis 4₁, 4₂, ... bzw. 4ₙ mit einer Phasenverschiebung von 60 bis 120° el. miteinander verbunden. Die Verbindung 5 zwischen den einzelnen Paaren 1₁, 1₂, ..., 1ₙ hat kapazitiven Charakter mit einer Phasenverschiebung von 60 bis 120° el. Auf der Seite der End-Halbwellendipole 2₁, 3ₙ ist auf derselben Achse 0-0 je ein Viertelwellendipol 6, 7 angeordnet, deren Verbindung 8 mit den Halbwellendipolen kapazitiven Charakter mit einer Phasenverschiebung von 60 bis 120° el. aufweist. Das freie Ende des ersten Halbwellendipols 2₁ ist die aktive Herausführung der Antenne, die mit dem Innenleiter einer Koaxialleitung verbunden ist. Die passive Herausführung der Antenne ist das benachbarte Ende des Viertelwellendipols 6, das mit dem geerdeten Außenlieter der Koaxialleitung verbunden ist. Die Herausführungen der Antenne können ebenso vom freien Ende des letzten Halbwellendipols 3ₙ und dem benachbarten Ende des Viertelwellendipols 7 abgeleitet werden.

Die Antenne gemäß Fig. 2 enthält ein Paar 1 von Halbwellendipolen 2, 3, die miteinander über einen induktiv phasendrehenden, als Spule ausgeführten Stromkreis 4 mit einer Phasenverschiebung von 60 bis 120° el. verbunden sind. Auf den Seiten der beiden Enden des Paares 1 ist auf der Achse 0-0 je ein Viertelwellendipol 6 bzw. 7 angeordnet, der an das Paar 1 über eine kapazitive Verbindung 8 mit einer Phasenverschiebung von 60 bis 120° el. angeschlossen ist, die aus dem Luftspalt zwischen den Viertelwellendipolen 6, 7 und ihren benachbarten Halbwellendipolen 2, 3 besteht. Die aktive Herausführung der Antenne ist vom freien Ende des Halbwellendipols 2 abgeleitet und die passive Herausführung vom benachbarten Ende des Viertelwellendipols 6. Die aktive Herausführung kann ebenso vom freien Ende des Halbwellendipols 3 und die passive Herausführung vom benachbarten Ende des Viertelwellendipols 7 herausgeführt werden.

Durch unterschiedliche Varianten der Antenne können Antennensysteme mit mehreren Elementen mit einer geeigneten Amplituden-Phasen-Speisung und Koordinierung zwischen den Elementen des Systems gebildet werden.

Die Antenne arbeitet im Empfangs- oder im Sendebetrieb. Sie stellt eine kolineare Reihe von Halbwellendipolen 2, 3 mit abwechselnd kapazitiver und induktiver Phasenverschiebung dar, und zwar um je 60 bis 120° el. Die Viertelwellendipole 6, 7 haben die Funktion eines koordinierenden Elements.

Mit der in Fig. 2 dargetellten Antenne, welche mit einem Paar 1 von Halbwellendipolen 2, 3 ausgeführt ist, wird bei einer Phasenverschiebung mit induktivem und kapazitivem Charakter von 90° el. im Meterwellenbereich für Frequenzen von 160 MHz bis 200 MHz ein Verstärkungsfaktor von 5,7 αB für eine Frequenz von 168 MHz in bezug auf den Halbwellendipol 1 erreicht. Im Dezimeterbereich wird für Frequenzen von 450 MHz bis 540 MHz ein Verstärkungsfaktor 4,4 αB für eine Frequenz von 525 MHz in bezug auf den Halbwellendipol erreicht.

Die erwarteten Verstärkungsfaktoren bei den unterschiedlichen Ausführungen der erfindungssgemäßen Antenne sind in der Tabelle im Vergleich mit denen der bekannten Antenne am Ende der Beschreibung angegeben.

Die Analyse der Daten zeigt, daß die Nahwerte der Verstärkungsfaktoren und ihre entsprechenden wirksamen Oberflächen durch eine erfindungsgemäße Antenne mit einer etwa halb so großen elektrischen Länge erreicht werden.

Die Antenne weist eine asymmetrische Herausführung auf, was eine direkte Verbindung mit einer asymmetrischen Lei tung, z. B. einer Koaxialleitung, ermöglicht. Die Verbindung der asymmetrischen Leitung kann auch über ein Koordinationsglied erfolgen.

Die Antenne kann über ein Symmetrier- und Koordinationsglied auch an eine symmetrische Leitung angeschlossen werden.

## Patentansprüche

1. Antenne mit n Paaren (1₁, 1₂, ...1ₙ) von auf einer Achse (0-0) angeordneten Halbwellendipolen (2₁, 3ₙ), die über je einen induktiv phasendrehenden Stromkreis (4₁, 4₂, ...4ₙ) miteinander verbunden sind, wobei die aktive Herausführung der Antenne vom freien Ende eines End-Halbwellendipols (2₁) herausgeführt ist, dadurch **gekennzeichnet**, daß an der Seite der End-Halbwellendipole (2₁, 3ₙ) auf derselben Achse (0-0) je ein Viertelwellendipol (6, 7) angeordnet ist, daß die passive Herausführung der Antenne vom Ende des Viertelwellendipols (6 bzw. 7) herausgeführt ist und die Verbindung zwischen den Paaren (1₁, 1₂, ...1ₙ) von Halbwellendipolen und zwischen den End-Halbwellendipolen (2₁, 3ₙ) und ihren entsprechenden Viertelwellendipolen (6, 7) kapazitiv ist, und daß die induktive und die kapazitive Phasenverschiebung je 60 bis 120° el. beträgt.

2. Antenne nach Anspruch 1, dadurch **gekennzeichnet**, daß die Phasenverschiebung der induktiv phasendrehenden Stromkreise (4₁, 4₂, ..., 4ₙ) 90° el. beträgt.

3. Antenne nach Anspruch 1, dadurch **gekennzeichnet**, daß die Phasenverschiebung der kapazitiven Verbindungen (5, 8) 90° el. beträgt.
